# FASCICULE DE BREVET EUROPEEN

(11) **EP 1 687 215 B1**
(45) Date de publication et mention de la délivrance du brevet: **21.03.2007**
(21) Numéro de dépôt: 04805616.2
(22) Date de dépôt: 02.12.2004
(51) Int. Cl.: B65D 33/25

(54) **ENSEMBLE DE FERMETURE POUR SACHETS, SACHET AINSI OBTENU AINSI QUE PROCEDE ET MACHINE DE FABRICATION**
PÄCKCHENVERSCHLUSSANORDNUNG, SO ERHALTENES PÄCKCHEN UND HERSTELLUNGSVERFAHREN UND -MASCHINE
SACHET CLOSURE ASSEMBLY, SACHET THUS OBTAINED AND PRODUCTION METHOD AND MACHINE

(30) Priorité: 03.12.2003 FR 0314187
(43) Date de publication de la demande: 09.08.2006
(73) Titulaire: S2F FLEXICO, 60119 Henonville (FR)
(72) Inventeur: EGGERMONT, Philippe, F-95660 Champagne sur Oise (FR)
(74) Mandataire: Texier, Christian
(86) Numéro de dépôt international: PCT/FR2004/003096
(87) Numéro de publication internationale: WO 2005/056408

(56) Documents cités:
- EP-A- 0 569 301
- EP-A- 0 985 605
- WO-A-01/74676
- DE-A- 3 032 889
- US-A- 3 371 696
- US-A- 5 009 828

## Description

La présente invention concerne le domaine des sachets équipés d'un ensemble de fermeture adapté pour permettre des ouvertures/fermetures multiples successives à la demande.

Plus précisément encore, la présente invention concerne la fabrication de tels sachets à l'aide d'ensembles de fermeture comportant deux profilés en matériau thermoplastique comprenant des éléments complémentaires, adaptés pour être alternativement mis en prise pour permettre la fermeture des sachets et séparés pour permettre l'ouverture des sachets et l'accès à leur contenu.

Généralement les éléments complémentaires précités sont formés de structures en crochet ou d'éléments respectivement mâle et femelle prévus sur les deux profilés.

De nombreux ensembles de fermeture et sachets conformes aux dispositions précitées ont déjà été proposés.

Un ensemble de fermeture et sachet, selon le préambule de la revendication 1, est décrit dans le document US 3371696.

On a représenté sur les figures 1 et 2 annexées, deux exemples connus de réalisation d'ensembles de fermeture conformes à l'état de la technique.

On aperçoit sur les figures 1 et 2 annexées, des ensembles comprenant deux voiles support 10, 20 portant des éléments complémentaires respectifs 12, 22. Selon la représentation non limitative donnée sur les figures 1 et 2, ces éléments 12, 22 sont formés de profilés respectivement mâle et femelle.

On notera que selon la figure 1, les deux voiles 10, 20 sont munis sur leur surface interne en regard, et sur l'extérieur des profilés 12, 22, de stries longitudinales référencées respectivement 14 et 24.

L'ensemble de fermeture illustré sur la figure 2 comporte des stries longitudinales similaires 16, 26 sur la surface externe des voiles support 10, 20.

L'une des fonctions de ces stries est de faciliter la manipulation des voiles support 10, 20 pour assurer la commande à l'ouverture et à la fermeture de l'ensemble, c'est à dire respectivement exercer une sollicitation tendant à écarter les profilés pour séparer les éléments 12, 22 et exercer une sollicitation tendant à rapprocher les profilés pour mettre les deux éléments 12 et 22 en prise. Les stries 14, 24, 16, 26 permettent en effet de guider les doigts de l'utilisateur. Dans le cadre de la variante illustrée sur la figure 1, les stries 14 et 24 ont également pour fonction de limiter la zone de contact entre les deux profilés de l'ensemble de fermeture et par conséquent éviter les risques de soudure lors de la fixation sur un film.

Les ensembles de fermeture connus ont déjà rendu de grands services.

Cependant, ils ne donnent pas toujours totalement satisfaction.

La présente invention a pour but de perfectionner les ensembles de fermeture connus.

Ce but est atteint dans le cadre de la présente invention grâce à un ensemble de fermeture comportant deux profilés en matériau thermoplastique comprenant des éléments complémentaires adaptés pour être alternativement mis en prise pour permettre la fermeture de sachets et séparés pour permettre l'ouverture des sachets et l'accès à leur contenu, lesdits éléments complémentaires étant portés par des voiles support respectifs, caractérisé par le fait que l'un, et l'un seulement, des voiles support comporte des stries en saillie sur sa surface interne dirigée vers l'autre voile.

Selon une autre caractéristique avantageuse de la présente invention, l'autre voile support est muni de stries en saillie sur sa surface externe.

La présente invention concerne également les sachets réalisés à l'aide d'un tel ensemble de fermeture ainsi qu'un procédé et une machine de fabrication de tels sachets.

D'autres caractéristiques, buts et avantages de la présente invention apparaîtront à la lecture de la description détaillée qui va suivre, et en regard des dessins annexés, donnés à titre d'exemples non limitatifs et sur lesquels :
- les figures 1 et 2 précédemment décrites représentent schématiquement, en coupe transversale, des ensembles de fermeture conformes à l'état de la technique,
- la figure 3 représente une vue similaire d'un ensemble de fermeture conforme à la présente invention, et
- les figures 4 à 8 représentent schématiquement cinq variantes de réalisation conformes à la présente invention.

On retrouve sur la figure 3 annexée, un ensemble de fermeture conforme à la présente invention comprenant deux voiles support 100, 200 sensiblement parallèles comprenant respectivement un élément de fermeture mâle 110 et un élément de fermeture complémentaire femelle 210.

La structure générale d'un tel ensemble de fermeture est bien connue de l'homme de l'art et ne sera pas décrite plus en détail par la suite.

Chacun des deux voiles support 100, 200 s'étend de part et d'autre de l'élément 110, 210 respectif.

On notera que comme illustré sur la figure 3 selon la présente invention, l'un et l'un seulement des voiles support 100, 200 est muni de stries longitudinales 230 sur sa face interne dirigée vers l'autre voile support 100, et ce sur la partie du voile support 200 située sur l'extérieur des éléments profilés 110, 210 par rapport au centre du sachet.

On a représenté sur la figure 4 annexée, une -variante de réalisation qui se distingue de celle illustrée sur la figure 3 par le fait que le second voile support 100 comporte sur sa surface externe également une série de stries longitudinales en saillie 130.

Par « longitudinales » on entend que les stries 130 et 230 s'étendent parallèlement aux éléments 110, 210.

De préférence l'ensemble de la fermeture, c'est à dire voiles support 100, 200, éléments complémentaires 110, 210 et stries 130, 230, est réalisé en matériau thermoplastique, très avantageusement par extrusion.

La figure 5 représente une variante de réalisation qui se distingue de la figure 4 par le fait que la disposition des stries est inversée. Selon la figure 5, les stries internes 130 sont prévues sur la face interne du voile 100 portant l'élément mâle, tandis que les stries externes 230 sont prévues sur la surface externe du voile 200 portant l'élément femelle.

On a représenté sur la figure 6, une variante de réalisation selon laquelle les éléments complémentaires 110, 210 sont formés de structure en crochet. Là encore, la structure générale d'un tel ensemble de fermeture à base d'éléments complémentaires de type crochet est bien connue de l'homme de l'art et ne sera donc pas décrite dans le détail par la suite.

On a représenté sur la figure 7, une variante de réalisation selon laquelle les deux voiles support 100, 200 sont réunis entre eux sous forme d'une structure en U par une toile de liaison 150 disposée sur le côté intérieur de l'ensemble de fermeture, c'est-à-dire le côté opposé à la zone des voiles support 100, 200 portant les stries en saillie 130, 230.

Enfin, on a représenté sur la figure 8 annexée, une variante préférée de réalisation de l'invention qui est caractérisée par le fait que chaque voile muni de stries comporte exactement sept stries.

A titre d'exemple non limitatif, chaque strie, de section triangulaire, a une hauteur et une largeur à la base de l'ordre du 10e de mm. L'écart entre deux stries adjacentes est de préférence compris entre 0,5 et 2mm.

Le nombre, la densité, la taille et la section des stries 130, 230 peuvent faire l'objet de nombreuses variantes de réalisation. Ils ne sont pas limités aux illustrations données sur les figures annexées. En particulier, on peut prévoir des stries ayant une section globalement triangulaire comme illustré sur les figures 3 à 6 et 8 ou une section globalement arrondie comme illustré sur la figure 7. On peut également prévoir des stries 130, 203 quasi jointives, comme illustré sur la figure 3 ou nettement espacées, comme illustré sur les figures 4 à 8.

Par ailleurs, les stries prévues sur la surface externe d'un voile peuvent être identiques à, ou différentes, quant à leur nombre, leur densité, leur section et leur taille, des stries prévues sur l'autre voile.

Bien entendu la présente invention n'est pas limitée aux modes de réalisation particuliers qui viennent d'être décrits mais s'étend à toute variante conforme à son esprit.

En particulier la présente invention n'est aucunement limitée aux modes de réalisation illustrés sur les figures annexées.

L'ensemble de fermeture conforme à la présente invention peut être réalisé, par exemple par extrusion, sous forme d'un ensemble autonome destiné à être rapporté sur un film adapté pour composer un sachet ou être directement venu de matière sur un tel film.

Les ensembles de fermeture conformes à la présente invention offrent l'avantage de permettre une manipulation aisée grâce à la présence des stries 130, 230, sans aucun risque de blocage susceptible de résulter, sur certains ensembles de fermeture conformes à l'état de la technique, du contact entre deux séries de stries en regard.

La présente invention s'applique également aux fenêtres comprenant des éléments complémentaires de type veiours/crochet.

## Revendications

1. Ensemble de fermeture comportant deux profilés (100, 200) en matériau thermoplastique comprenant des éléments complémentaires (110, 210) adaptés pour être alternativement mis en prise pour permettre la fermeture des sachets et séparés pour permettre l'ouverture des sachets et l'accès à leur contenu, lesdits éléments complémentaires (110, 210) étant portés par des voiles support respectifs (100, 200), **caractérisé par le fait que** l'un, et l'un seulement, des voiles support (100, 200) comporte des stries (130, 230) en saillie sur sa surface interne dirigée vers l'autre voile.

2. Ensemble selon la revendication 1, **caractérisé par le fait que** l'autre voile support (200, 100) est muni de stries (230, 130) en saillie sur sa surface externe.

3. Ensemble selon l'une des revendications 1 ou 2, **caractérisé par le fait que** les stries (130, 230) sont prévues sur la zone des voiles support (100, 200) située sur l'extérieur des éléments complémentaires (110, 210) par rapport au centre du sachet.

4. Ensemble selon l'une des revendications 1 à 3, **caractérisé par le fait que** les stries (130, 230) s'étendent parallèlement aux éléments complémentaires (110, 210).

5. Ensemble selon l'une des revendications 1 à 4, **caractérisé par le fait qu'**il comprend un élément de fermeture mâle (110) et un élément de fermeture complémentaire femelle (210).

6. Ensemble selon l'une des revendications 1 à 4, **caractérisé par le fait que** les éléments complémentaires (110, 210) sont formés de structures en crochet.

7. Ensemble selon l'une des revendications 1 à 6, **caractérisé par le fait que** les éléments complémentaires sont de type velours/crochet.

8. Ensemble selon l'une des revendications 1 à 7, **caractérisé par le fait que** les deux voiles support (100, 200) sont réunis entre eux sous forme d'une structure en U.

9. Ensemble selon l'une des revendications 1 à 8, **caractérisé par le fait que** les voiles support (100, 200) présentent des largeurs différentes.

10. Ensemble selon l'une des revendications 1 à 9, **caractérisé par le fait que** les stries (130, 230) ont une section globalement triangulaire.

11. Ensemble selon l'une des revendications 1 à 9, **caractérisé par le fait que** les stries (130, 230) ont une section globalement arrondie.

12. Ensemble selon l'une des revendications 1 à 11, **caractérisé par le fait qu'**il est réalisé sous forme d'un ensemble autonome destiné à être rapporté sur un film adapté pour composer un sachet.

13. Ensemble selon l'une des revendications 1 à 11, **caractérisé par le fait qu'**il est directement venu de matière sur un film.

14. Sachet **caractérisé par le fait qu'**il comprend un ensemble de fermeture conforme à l'une des revendications 1 à 13.

15. Procédé de fabrication de sachets **caractérisé par le fait qu'**il comprend l'étape de fixation d'un ensemble de fermeture conforme à l'une des revendications 1 à 12 sur un film.

16. Machine de fabrication de sachets **caractérisée par le fait qu'**elle comprend des moyens d'acheminement de film, des moyens d'acheminement d'un ensemble de fermeture conforme à l'une des revendications 1 à 12 et des moyens de fixation de l'ensemble de fermeture sur un film.

## Claims

1. A closure assembly consisting of two extrusions (100, 200) in a thermoplastic material, which includes complementary elements (110, 210) designed to be joined alternately so as to allow the closure of sachets and then separated to allow opening of the sachets and access to their contents, where the said complementary elements (110, 210) are mounted on respective support webs (100, 200), **characterised by** the fact that only one of the support webs (100, 200) includes striations (130, 230) projecting from its internal surface and facing the other web.

2. An assembly according to claim 1, **characterised by** the fact that the other support web (200, 100) is fitted with striations (230, 130) projecting from its outer surface.

3. An assembly according to one of claims 1 or 2, **characterised by** the fact that the striations (130, 230) are provided on the area of the support webs (100, 200) located on the exterior of the complementary elements (110, 210) in relation to the centre of the sachet.

4. An assembly according to one of claims 1 to 3, **characterised by** the fact that the striations (130, 230) lie parallel to the complementary elements (110, 210).

5. An assembly according to one of claims 1 to 4, **characterised by** the fact that it includes a male closure element (110) and a complementary female closure element (210).

6. An assembly according to one of claims 1 to 4, **characterised by** the fact that the complementary elements (110, 210) are in the form of hooked structures.

7. An assembly according to one of claims 1 to 6, **characterised by** the fact that the complementary elements are of the "velcro" type.

8. An assembly according to one of claims 1 to 7, **characterised by** the fact that the two support webs (100, 200) are joined together in to form a U-shaped structure.

9. An assembly according to one of claims 1 to 8, **characterised by** the fact that the support webs (100, 200) are of different widths.

10. An assembly according to one of claims 1 to 9, **characterised by** the fact that the striations (130, 230) are of generally triangular section.

11. An assembly according to one of claims 1 to 9, **characterised by** the fact that the striations (130, 230) are of generally rounded section.

12. An assembly according to one of claims 1 to 11, **characterised by** the fact that it is manufactured in the form of an independent assembly intended to be mounted on a film that is suitable for the manufacture of a sachet.

13. An assembly according to one of claims 1 to 11, **characterised by** the fact that it is directly made from the material of a film.

14. A sachet, **characterised by** the fact that it includes a closure assembly according to one of claims 1 to 13.

15. A process for the manufacture of sachets, **characterised by** the fact that it includes a stage for the attachment of a closure assembly according to one of claims 1 to 12 onto a film.

16. A machine for the manufacture of sachets, **characterised by** the fact that it includes resources for the feeding of a film, resources for the feeding of a closure assembly according to one of claims 1 to 12, and resources for the attachment of the closure assembly onto a film.

## Patentansprüche

1. Verschlußbaugruppe, die zwei Profile (100, 200) aus thermoplastischem Material umfaßt, die komplementäre Elemente (110, 210) aufweisen, die dazu geeignet sind, alternativ in Eingriff gebracht zu werden, um das Schließen von Beuteln zu erlauben, und getrennt zu werden, um das Öffnen der Beutel und den Zugang zu ihrem Inhalt zu erlauben, wobei die genannten komplementären Elemente (110, 210) von jeweiligen Tragwänden (100, 200) getragen werden, **dadurch gekennzeichnet, daß** die eine und nur die eine der Tragewände (100, 200) auf ihrer Innenoberfläche vorspringende, der anderen Wand zugewandte Streifen (130, 230) umfaßt.

2. Baugruppe nach Anspruch 1, **dadurch gekennzeichnet, daß** die andere Tragwand (200, 100) auf ihrer Außenoberfläche mit vorspringenden Streifen (230, 130) ausgestattet ist.

3. Baugruppe nach einem der Ansprüche 1 oder 2, **dadurch gekennzeichnet, daß** die Streifen (130, 230) auf der Zone der Tragwände (100, 200) vorgesehen sind, die, bezogen auf die Mitte des Beutels, außerhalb der komplementären Elemente (110, 210) gelegen ist.

4. Baugruppe nach einem der Ansprüche 1 bis 3, **dadurch gekennzeichnet, daß** sich die Streifen (130, 230) parallel zu den komplementären Elementen (110, 210) erstrecken.

5. Baugruppe nach einem der Ansprüche 1 bis 4, **dadurch gekennzeichnet, daß** sie ein Vater-Schließelement (110) und ein komplementäres Mutter-Schließelement (210) umfaßt.

6. Baugruppe nach einem der Ansprüche 1 bis 4, **dadurch gekennzeichnet, daß** die komplementären Elemente (110, 210) von Hakenstrukturen gebildet sind.

7. Baugruppe nach einem der Ansprüche 1 bis 6, **dadurch gekennzeichnet, daß** die komplementären Elemente dem Typ Velour/Haken angehören.

8. Baugruppe nach einem der Ansprüche 1 bis 7, **dadurch gekennzeichnet, daß** die beiden Tragwände (100, 200) miteinander in Form einer U-Struktur vereint sind.

9. Baugruppe nach einem der Ansprüche 1 bis 8, **dadurch gekennzeichnet, daß** die Tragwände (100, 200) unterschiedliche Breiten aufweisen.

10. Baugruppe nach einem der Ansprüche 1 bis 9, **dadurch gekennzeichnet, daß** die Streifen (130, 230) einen insgesamt dreieckigen Querschnitt haben.

11. Baugruppe nach einem der Ansprüche 1 bis 9, **dadurch gekennzeichnet, daß** die Streifen (130, 230) einen insgesamt abgerundeten Querschnitt haben.

12. Baugruppe nach einem der Ansprüche 1 bis 11, **dadurch gekennzeichnet, daß** sie in Form einer autonomen Baugruppe ausgeführt ist, die dazu bestimmt ist, auf einer Folie aufgesetzt zu werden, die geeignet ist, einen Beutel zu bilden.

13. Baugruppe nach einem der Ansprüche 1 bis 11, **dadurch gekennzeichnet, daß** sie unmittelbar dem Material auf einer Folie entstammt.

14. Beutel, **dadurch gekennzeichnet, daß** er eine Baugruppe nach einem der Ansprüche 1 bis 13 umfaßt.

15. Verfahren zum Herstellen von Beuteln, **dadurch gekennzeichnet, daß** es den Schritt der Befestigung einer Verschlußbaugruppe nach einem der Ansprüche 1 bis 12 auf einer Folie umfaßt.

16. Maschine zur Herstellung von Beuteln, **dadurch gekennzeichnet, daß** sie Mittel zum Heranführen von Folie, Mittel zum Heranführen einer Verschlußbaugruppe nach einem der Ansprüche 1 bis 12 und Mittel zur Befestigung der Verschlußbaugruppe auf einer Folie umfaßt.
